# EUROPÄISCHE PATENTSCHRIFT

(11) **EP 3 263 805 B1**
(45) Veröffentlichungstag und Bekanntmachung des Hinweises auf die Patenterteilung: **26.09.2018**
(21) Anmeldenummer: 16177263.7
(22) Anmeldetag: 30.06.2016
(51) Int. Cl.: E04H 15/08, E04H 15/20

(54) **SACKMARKISE EINES WOHNWAGENS ODER EINES WOHNMOBILS**
SACK AWNING OF A MOBILE HOME OR A CAMPER VAN
MARQUISE EN SACK D'UNE CARAVANE OU D'UN MOBILE-HOME

(43) Veröffentlichungstag der Anmeldung: 03.01.2018
(73) Patentinhaber: Gomoluch, Matthias, 37235 Hessisch-Lichtenau (DE)
(72) Erfinder: Gomoluch, Matthias, 37235 Hessisch-Lichtenau (DE)
(74) Vertreter: Patentanwälte Walther Hinz Bayer PartGmbB

(56) Entgegenhaltungen:
- DE-A1- 3 910 618
- DE-B3-102011 084 994
- DE-U1- 8 525 624

## Beschreibung

Die vorliegende Erfindung betrifft eine Sackmarkise eines Wohnwagens oder eines Wohnmobils, umfassend ein Dachelement, das zumindest am freien vorderen Ende durch mindestens eine Stützstange auf dem Untergrund abgestützt ist.

Vorbauten an Wohnmobilen oder Wohnwagen sind beispielsweise in der Form von Vorzelten bekannt. Derartige Vorzelte umfassen ein Dachelement sowie Wandelemente und ein Frontelement, die zusammen mit der Wandung des Wohnwagens einen im Wesentlichen in sich geschlossenen Raum bilden. Das Dachelement kann hierbei eben oder auch giebelförmig ausgebildet sein.

Darüber hinaus gibt es sogenannte Markisen als Vorbauten, wobei die Markisen teilweise im Randbereich auf ihrer Längsseite Mittel, z. B. Reißverschlüsse oder Klettbandverschlüsse zur lösbaren Aufnahme von Wandelementen bzw. im Stirnbereich auch ebensolche Mittel zur Aufnahme eines Frontelementes aufweisen. Derartige Markisen werden, wenn diese nicht benötigt werden, bei abgenommenen Wand- und Frontelementen aufgerollt und in einem Sack an der Seitenwand des Wohnwagens oder des Wohnmobils verstaut. Insofern sind solche Markisen auch unter der Bezeichnung Sackmarkisen bekannt. Eine Sackmarkise mit verbindbaren Seitenteilen ist in diesem Zusammenhang aus der DE 10 2011 084 994 B3 bekannt.

Problematisch bei solchen Vorbauten, insbesondere, wenn diese als Zelte ausgebildet sind, ist immer die thermische Isolierung. Dies deshalb, weil Zelte im Wesentlichen aus einlagig ausgebildeten Stoffbahnen hergestellt sind, wobei diese Stoffbahnen im Wesentlichen keine thermische Isolierung bereitstellen. Dies ganz im Gegensatz zu Wohnwagen oder Wohnmobilen, die durchaus thermisch gut isoliert sind. In diesem Zusammenhang ist aus dem DE 85 25 624.2 U1 ein Vorzelt für einen Camping-Wohnwagen bekannt, wobei das Vorzelt eine Umhüllung mit Wand-, Dach- und Bodenelementen aufweist, wobei die Wand, Dach- und Bodenelemente aufblasbare Luftkammerelemente zeigen, die zwischen ein Gerüst bildende Profilschienen eingesetzt und daran befestigt sind. Auch aus der DE 39 10 618 A1 ist ein Vorbau für einen Wohnwagen bekannt, wobei sowohl das Dach und die Seitenteile als Luftpolsterkörper ausgebildet sind.

Die der Erfindung zugrunde liegende Aufgabe besteht demzufolge darin, die Sackmarkise eines Wohnwagens oder Wohnmobils, umfassend ein Dachelement, derart auszugestalten, dass dieses thermisch isolierend ist.

Zur Lösung der Aufgabe wird erfindungsgemäß vorgeschlagen, dass das Dachelement als flacher Hohlkörper aufblasbar ausgebildet ist. Das heißt, der Hohlkörper besteht aus einem luftdichten Material, der ein Aufblasen des Hohlkörpers gestattet. Durch eine Luftschicht zwischen den beiden luftundurchlässigen Schichten, beispielsweise aus mit Kunststoff beschichteten Gewebe, entsteht eine Luftschicht, die entsprechend der gewählten Dicke mehr oder weniger thermisch isolierend wirkt. Hierdurch wird insbesondere im Winter die Möglichkeit der Nutzung eines solchen Vorzeltes ermöglicht, insbesondere dann, wenn auch die Wandelemente bzw. das Frontelement in ähnlicher Weise wie das Dachelement als Hohlkörper aufblasbar ausgestaltet sind. Der Hohlkörper, der insofern den aufrollbaren Teil einer Sackmarkise bildet, kann in dem Sack der Sackmarkise, der sich an der Längsseite eines Wohnwagens oder Wohnmobils befindet, aufgenommen werden.

Vorteilhafte Merkmale und Ausgestaltung der Erfindung ergeben sich aus den Unteransprüchen.

So ist insbesondere vorgesehen, dass der Hohlkörper, der insbesondere nach Art einer Matratze ausgebildet ist, mindestens eine, vorzugsweise allerdings mehrere Hohlkammern aufweist. Mehrere sich über die Fläche erstreckende Hohlkammern bewirken eine Stabilisierung des als Dachelement ausgebildeten Hohlkörpers, wodurch die Möglichkeit eröffnet wird, bei kleineren Abmessungen des als Dachelement ausgebildeten Hohlkörpers auf Längs- und Querstreben zu verzichten, vielmehr kann es ausreichend sein, am vorderen freien Ende des Dachelements lediglich Stützstangen vorzusehen, um das Dachelement gegenüber dem Untergrund abzustützen. Hierzu kann der Hohlkörper mit entsprechenden Ösen versehen sein, um die Dorne der Stützstangen aufzunehmen. Die Hohlkammern können nach einem weiteren Merkmal der Erfindung luftführend, insbesondere durch mindestens ein Ventil miteinander in Verbindung stehen, wobei das Ventil von außen steuerbar ist, wobei das Ventil vorzugsweise als 2-Wege-Ventil ausgebildet ist, um die Luft in die jeweilige Kammer einlassen bzw. auch wieder ablassen zu können.

Es wurde bereits darauf hingewiesen, dass bei Dachelementen, mit einer geringen Flächenerstreckung möglicherweise auf Längs- und Querstreben zur Stabilisierung des Dachelements verzichtet werden kann. Bei größeren Dachelementen hat sich allerdings als vorteilhaft herausgestellt, wenn der das Dachelement bildende Hohlkörper mindestens eine sich in Längsrichtung des Hohlkörpers erstreckende Längsstrebe zur Aussteifung des Hohlkörpers aufweist. Eine solche Längsstrebe kann beispielsweise mittig in Längsrichtung am Hohlkörper angeordnet sein. Denkbar ist in diesem Zusammenhang allerdings auch, derartige Längsstreben jeweils im Seitenbereich vorzunehmen, um eine noch höhere Stabilität des als Dachelement ausgebildeten Hohlkörpers bereitzustellen. Am vorderen, freien Ende des als Dachelement ausgebildeten Hohlkörpers kann ebenfalls zur Stabilisierung eine Querstrebe vorgesehen sein, die nach einem weiteren vorteilhaften Merkmal der Erfindung auch giebelförmig ausgebildet sein kann, sodass das Dachelement insgesamt die Form eines giebelförmigen Daches erhält. In diesem Zusammenhang ist des Weiteren vorgesehen, dass die Anbindung eines solchen giebelförmigen Dachelements am Wohnwagen oder Wohnmobil dort entsprechend giebelförmig vorgenommen ist.

Zur Aufnahme der Längs- und/oder Querstreben sind am Hohlkörper Hohlsäume. Um zu verhindern, dass die entsprechenden Streben aus dem Hohlsaum herausgleiten können, ist erfindungsgemäß vorgesehen, dass im Endbereich der Hohlsäume jeweils Taschen vorgesehen sind, in denen die Enden der Längs- und/oder Querstreben einliegen.

Alternativ könnten anstelle der Versteifung durch Längs- und/oder Querstreben auch längliche, aufblasbare, runde Hohlkörper vorgesehen sein. Die Hohlkörper können aus dem gleichen Material bestehen, wie das aufblasbare Dachelement oder die Wandelemente, nämlich einer luftundurchlässigen Haut. Die länglichen Hohlkörper sind hierbei bevorzugt nach Art eines Hohlraums ausgebildet und mit entsprechenden Lufteinlässen, insbesondere Ventilen versehen.

Es wurde bereits darauf hingewiesen, dass die Wandelemente im Seiten- und/oder Frontbereich ebenfalls als Hohlkörper ausgebildet sein können, wobei die Hohlkörper sowohl im Seiten- als auch im Frontbereich gleich dem Hohlkörper ausgebildet sein können, wie der Hohlkörper, der den Dachbereich bildet. Zur Verbindung derartiger Wandelemente im Seiten- und Frontbereich mit dem Hohlkörper des Dachbereichs, sind als lösbare Verbindungsmittel insbesondere Reißverschlüsse und/oder Klettbandverschlüsse vorgesehen.

Zur Aufnahme der bereits erwähnten Stützstangen, insbesondere im Bereich des vorderen freien Endes sind an dem den Dachbereich bildenden Hohlkörper Ösen vorgesehen, die die Dorne der Stützstange aufnehmen.

Anhand der Zeichnungen wird die Erfindung nachstehend beispielhaft näher erläutert.
- Fig. 1: zeigt schematisch einen Wohnwagen oder Wohnmobil mit einer Sackmarkise, die im vorderen Bereich durch Stützstangen gegenüber dem Untergrund abgestützt ist;
- Fig. 2: zeigt einen Schnitt gemäß der Linie II-II aus Fig. 1;
- Fig. 3: zeigt schematisch in perspektivischer Darstellung ein giebelförmiges als Hohlkörper ausgebildetes Dachelement, mit angedeuteten Wandelementen, wobei das Frontelement der besseren Übersichtlichkeit wegen weggelassen ist.

Das mit 1 bezeichnete Wohnmobil oder Wohnwagen weist auf seiner längsseitigen Wand 3 einen als Dachelement ausgebildeten Hohlkörper 5 auf. Zur Aufnahme des insgesamt mit 5 bezeichneten Hohlkörpers an der längsseitigen Wand 3 des Wohnwagens 1 dient ein Markisensack 7, in dem der Hohlkörper aufgerollt in dem Sack verstaut werden kann. Am vorderen Ende ist der Hohlkörper 5 mit einem Hohlsaum 9 versehen, der der Aufnahme einer Querstrebe 11 dient. Um den als Dachelement fungierenden Hohlkörper gegen den Untergrund abzustützen, sind Stützstangen 12 vorgesehen, wobei die Stützstangen 12 am oberen Ende einen Dorn 12a aufweisen, die durch jeweils eine entsprechende Öse 6 am Hohlkörper 5 im Bereich des Hohlsaumes 9 aufgenommen werden.

Der Hohlkörper 5 gemäß Fig. 2 weist drei Hohlkammern 15 auf, wobei die drei Hohlkammern 15 durch Stege 17 erfährt voneinander getrennt sind, wobei durch die Stege 17 der Hohlkörper 5 insgesamt eine Versteifung. Aufgeblasen wird der Hohlkörper 5 durch das mit 18 bezeichnete Ventil, an das beispielsweise eine Luftpumpe angeschlossen werden kann. Um die Luft in die einzelnen hintereinander angeordneten Hohlkammern transportieren zu können, sind zwischen den einzelnen Hohlkammern 15 Verbindungen, beispielsweise in Form von Schläuchen 16 vorgesehen. Die Schläuche 16 können hierbei nach einem weiteren Merkmal der Erfindung mit Ventilen 20 versehen sein, um den Durchlass, der durch die Schläuche gebildet wird, entweder zu öffnen oder zu schließen.

Erkennbar ist darüber hinaus, dass der Hohlkörper zur Aufnahme von Längsstreben 22 mehrere parallel zueinander verlaufende Hohlsäume 19 aufweist, die auf der Unterseite des Hohlkörpers 5 am Hohlkörper angeordnet sind.

Die Hohlräume zur Aufnahme der Längs- und Querstreben können auch als aufblasbare Hohlkörper ausgebildet sein, um so dem Dachelement die erforderliche Standfestigkeit zu vermitteln. Das heißt, dass dann auf Längs- und Querstreben verzichtet werden kann.

Der bzw. die Hohlkörper selbst sind aus einem luftundurchlässigen Material ausgebildet, beispielsweise aus mit Elastomer beschichteten Stoffbahnen. Die Beschichtung kann hierbei beidseitig oder auch einseitig erfolgen.

Bei der Darstellung gemäß Fig. 3 ist ein Vorbau in Form eines Zeltes mit giebelartigem Dachelement erkennbar, dass an der Längsseite 3, das heißt, der Längswand des Wohnwagens oder Wohnmobils 1 angeordnet ist. Der insofern giebelförmig ausgebildete Hohlkörper 5 weist hierbei drei Längsstreben 22 auf, die durch entsprechende Hohlsäume 19 aufgenommen sind. Im jeweiligen Seitenbereich des als Dachelement fungierenden Hohlkörpers 5 ist jeweils ein Reißverschluss oder Klettbandverschluss 25 vorgesehen, um hiermit ein entsprechendes Wandelement 27 lösbar mit dem als Hohlkörper 5 ausgebildeten Dachelement anzuordnen. Auch die Wandelemente 27 können hierbei als Hohlkörper ausgebildet sein, in gleicher Weise, wie dies auch in Bezug auf den Hohlkörper vorgesehen ist, der als Dachelement fungiert. Das heißt, auch die Wandelemente 27 können mehrere Hohlkammern aufweisen, die ebenfalls luftführend gegebenenfalls mittels Ventile miteinander in Verbindung stehen. Das Frontelement an der Vorderseite des Dachelements ist in der Fig. 3 der Übersichtlichkeit wegen nicht dargestellt, es ist allerdings in gleicher Weise ausgebildet wie das zuvor beschriebene Wandelement 27 und ebenfalls mittels Reißverschlüssen oder Klettbandverschlüssen 25 am Hohlkörper 5 lösbar anordbar. Auch ein solcher giebelförmig als Dachelement fungierender Hohlkörper 5 kann während des Transportes in einem an der Längsseite 3 des Wohnmobils oder Wohnwagens angeordnetem Sack aufrollbar verstaut werden. Das heißt, dass der Sack eine entsprechende giebelförmige Ausnehmung aufweist.

### Bezugszeichenliste:

- 1: Wohnmobil oder Wohnwagen
- 3: längsseitige Wandung des Wohnmobils oder Wohnwagens
- 5: Hohlkörper (Dachelement)
- 6: Öse
- 7: Markisensack
- 9: Hohlsaum
- 11: Querstrebe
- 12: Stützstange
- 12a: Dorn
- 15: Hohlkammer
- 16: Verbindungsschlauch (zwischen Hohlkammern)
- 17: Steg zur Abtrennung der Hohlkammern
- 18: Ventil
- 19: Hohlsaum
- 20: Ventil (zwischen den Hohlkammern)
- 22: Längsstrebe
- 25: Reiß- oder Klettbandverschluss
- 27: Wandelement

## Patentansprüche

1. Sackmarkise eines Wohnwagens (1) oder eines Wohnmobils (1), umfassend ein Dachelement, dass zumindest am freien vorderen Ende durch mindestens eine Stützstange (12) auf dem Untergrund abgestützt ist,
**dadurch gekennzeichnet,**
**dass** das Dachelement als flacher Hohlkörper (5) aufblasbar ausgebildet ist, und den aufrollbaren Teil der Sackmarkise bildet und in dem Sack der Sackmarkise aufnehmbar ist.

2. Sackmarkise nach Anspruch 1,
**dadurch gekennzeichnet,**
**dass** der Hohlkörper (5) nach Art einer Matratze ausgebildet ist.

3. Sackmarkise nach einem der voranstehenden Ansprüche, 16 177 263.7
**dadurch gekennzeichnet,**
**dass** der Hohlkörper (5) mindestens eine, vorzugsweise mehrere Hohlkammern (15) aufweist.

4. Sackmarkise nach Anspruch 3,
**dadurch gekennzeichnet,**
**dass** die Hohlkammern (15) untereinander luftführend in Verbindung stehen.

5. Sackmarkise nach Anspruch 4,
**dadurch gekennzeichnet,**
**dass** die Hohlkammern (15) miteinander durch mindestens ein Ventil (20) miteinander in Verbindung stehen.

6. Sackmarkise nach einem der voranstehenden Ansprüche,
**dadurch gekennzeichnet,**
**dass** der ein Dachelement bildende Hohlkörper (5) mindestens eine sich in Längsrichtung des Hohlkörpers (5) erstreckende Längsstrebe (22) zur Aussteifung des Hohlkörpers (5) aufweist.

7. Sackmarkise nach einem der voranstehenden Ansprüche,
**dadurch gekennzeichnet,**
**dass** im Bereich des vorderen Endes des das Dachelement bildenden Hohlkörpers (5) eine Querstrebe (11) angeordnet ist.

8. Sackmarkise nach einem der Ansprüche 6 oder 7,
**dadurch gekennzeichnet,**
**dass** der Hohlkörper (5) zur Aufnahme der Längs- und/oder Querstrebe (11) jeweils einen Hohlsaum (9) aufweist.

9. Sackmarkise nach einem der Ansprüche 7 oder 8,
**dadurch gekennzeichnet,**
**dass** die Querstrebe (11) zur Bildung eines giebelartigen Dachelements winklig ausgebildet ist.

10. Sackmarkise nach Anspruch 9,
**dadurch gekennzeichnet,**
**dass** korrespondierend zu der winkligen Ausbildung der Querstrebe (11) die Anbindung des Hohlkörpers (5) am Wohnwagen (1) oder Wohnmobil (1) ebenfalls winkelförmig verlaufend ausgebildet ist.

11. Sackmarkise nach einem der voranstehenden Ansprüche,
**dadurch gekennzeichnet,**
**dass** der Hohlkörper (5) im Seiten- und/oder im Frontbereich Reiß- oder Klettbandverschlüsse (25) zur Anordnung von Wandelementen (27) oder einem Frontelement aufweist.

12. Sackmarkise nach einem der voranstehenden Ansprüche,
**dadurch gekennzeichnet,**
**dass** am Hohlkörper (5) Ösen (6) zur Anbringung von Stützstangen (12) vorgesehen sind.

13. Sackmarkise nach Anspruch 11, **dadurch gekennzeichnet,**
**dass** die Wandelemente (27) und/oder das Frontelement als Hohlkörper (5) ausgebildet sind.

## Claims

1. A bag awning of a caravan (1) or of a motorhome (1), comprising a roof element that is supported on the ground, at least a its free front end, by at least one support rod (12),
**characterized in that**
the roof element is designed as an inflatable hollow body (5) and forms the rollable part of the bag awning and can be received in the bag of the bag awning.

2. The bag awning according to claim 1,
**characterized in that**
the hollow body (5) is designed in the manner of a mattress.

3. The bag awning according to one of the afore-mentioned claims
**characterized in that**
the hollow body (5) comprises at least one, preferably several hollow chambers (15).

4. The bag awning according to claim 3,
**characterized in that**
the hollow chambers (15) are connected to one another so that air can be conveyed between them.

5. The bag awning according to claim 4,
**characterized in that**
the hollow chambers (15) are connected to one another by at least one valve (20).

6. The bag awning according to one of the afore-mentioned claims
**characterized in that**
the hollow body (5) forming a roof element comprises at least one longitudinal strut (22) extending in the longitudinal direction of the hollow body (5) for stiffening the hollow body (5).

7. The bag awning according to one of the afore-mentioned claims
**characterized in that**
a transverse strut (11) is disposed in the area of the front end of the hollow body (5) forming the roof element.

8. The bag awning according to one of the claims 6 or 7,
**characterized in that**
the hollow body (5) comprises respectively one hollow seam (9) for receiving the longitudinal and/or transverse struts (11).

9. The bag awning according to one of the claims 7 or 8,
**characterized in that**
the transverse strut (11) is angled for forming a gabled roof element.

10. The bag awning according to claim 9,
**characterized in that**
the attachment of the hollow body (5) to the caravan (1) or the motorhome (1) is also designed to extend angularly to correspond to the angled design of the transverse strut (11).

11. The bag awning according to one of the afore-mentioned claims
**characterized in that**
the hollow body (5) comprises zippers and/or hook-and-loop fasteners (25) in the lateral and/or front area for arranging wall elements (27) or a front element.

12. The bag awning according to one of the afore-mentioned claims
**characterized in that**
eyelets (6) are provided at the hollow body (5) for fitting support rods (12).

13. The bag awning according to claim 11,
**characterized in that**
the wall elements (27) and/or the front element are designed as a hollow body (5).

## Revendications

1. Auvent d'une caravane (1) ou d'un camping-car (1), stockable dans un sac, comprenant un élément de toiture qui est supporté sur le sol, au moins à son extrémité libre avant, par au moins une tige de support (12),
**caractérisé en ce que**
l'élément de toiture prend la forme d'un corps creux (5) gonflable et forme la partie enroulable de l'auvent et peut être reçu dans le sac de l'auvent.

2. Auvent stockable dans un sac selon la revendication 1,
**caractérisé en ce que**
le corps creux (5) est formé à la manière d'un matelas.

3. Auvent stockable dans un sac selon l'une des revendications précédentes,
**caractérisé en ce que**
le corps creux (5) comporte au moins une, de préférence plusieurs, chambres creuses (15).

4. Auvent stockable selon la revendication 3,
**caractérisé en ce que**
les chambres creuses (15) sont reliées les unes aux autres de manière à conduire l'air.

5. Auvent stockable selon la revendication 4,
**caractérisé en ce que**
les chambres creuses (15) sont reliées les unes aux autres par au moins une valve (20).

6. Auvent stockable dans un sac selon l'une des revendications précédentes,
**caractérisé en ce que**
le corps creux (5) formant l'élément de toiture comporte au moins une entretoise longitudinale (22) s'étendant dans la direction longitudinale du corps creux (5) pour renforcer le corps creux (5).

7. Auvent stockable dans un sac selon l'une des revendications précédentes,
**caractérisé en ce que**
une entretoise transversale (11) est disposée dans la région de l'extrémité avant du corps creux (5) formant l'élément de toiture.

8. Auvent stockable dans un sac selon l'une des revendications 6 ou 7,
**caractérisé en ce que**
le corps creux (5) comporte respectivement un ourlet creux (9) destiné à recevoir l'entretoise longitudinale et/ou transversale (11).

9. Auvent stockable dans un sac selon l'une des revendications 7 ou 8,
**caractérisé en ce que**
l'entretoise transversale (11) est formée de manière angulaire pour former un élément de toiture à pignon.

10. Auvent stockable dans un sac selon la revendication 9,
**caractérisé en ce que**
le raccordement du corps creux (5) à la caravane (1) ou au camping-car (1) est également réalisé de manière à s'étendre angulairement de manière à correspondre à la forme angulaire de l'entretoise transversale (11).

11. Auvent stockable dans un sac selon l'une des revendications précédentes,
**caractérisé en ce que**
le corps creux (5) comporte des fermetures éclair ou à crochets et boucles (25) dans la région latérale et/ou avant, pour la fixation d'éléments de paroi (27) ou d'un élément avant.

12. Auvent stockable dans un sac selon l'une des revendications précédentes,
**caractérisé en ce que**
des oeillets (6) pour la fixation de tiges de support (12) sont disposés au niveau du corps creux (5).

13. Auvent stockable dans un sac selon la revendication 11,
**caractérisé en ce que**
les éléments de paroi (27) et/ou l'élément avant prennent la forme de corps creux (5).
